# EUROPÄISCHE PATENTSCHRIFT

(11) **EP 3 752 688 B1**
(45) Veröffentlichungstag und Bekanntmachung des Hinweises auf die Patenterteilung: **15.09.2021**
(21) Anmeldenummer: 19710573.7
(22) Anmeldetag: 12.02.2019
(51) Int. Cl.: E04B 5/23

(54) **VERFAHREN ZUR HERSTELLUNG VON VERBUNDDECKEN UND VERBUNDDECKE**
METHOD FOR PRODUCING COMPOSITE FLOORS, AND COMPOSITE FLOOR
PROCÉDÉ POUR LA FABRICATION DE PLANCHERS COMPOSITES ET PLANCHER COMPOSITE

(30) Priorität: 13.02.2018 AT 600252018
(43) Veröffentlichungstag der Anmeldung: 23.12.2020
(73) Patentinhaber: Engelhart, Klaus, 3511 Furth bei Göttweig (AT)
(72) Erfinder: Engelhart, Klaus, 3511 Furth bei Göttweig (AT)
(74) Vertreter: Babeluk, Michael
(86) Internationale Anmeldenummer: PCT/AT2019/060051
(87) Internationale Veröffentlichungsnummer: WO 2019/157544

(56) Entgegenhaltungen:
- CH-A5- 694 945
- DE-A1- 4 420 175
- DE-C- 714 815
- DE-U- 1 899 554
- FR-A1- 2 540 161
- US-A- 5 561 957

## Beschreibung

Die Erfindung betrifft ein Verfahren zur Herstellung von Verbunddecken, bei dem Holzelemente unmittelbar nebeneinander auf Auflagern aufgelegt und miteinander verbunden werden, wobei durch Aufbringen einer Betonschicht eine Verbunddecke hergestellt wird und wobei Verbindungselemente auf den Holzelementen befestigt werden und danach Bewehrungselemente auf die Verbindungselemente aufgelegt werden.

Die vorliegende Erfindung betrifft auch eine Verbunddecke, mit mehreren nebeneinander angeordneten Holzelementen, auf denen Verbindungselemente angebracht sind, und mit einer Betonschicht, die auf den Holzelementen angeordnet ist und die mit Bewehrungselementen versehen ist, wobei auf den Holzelementen Verbindungselemente angebracht sind.

Als Holzelemente im obigen Sinn sollen Holzbalken umfasst sein, die einstückig aufgebaut oder auch aus Brettern verleimt sein können, aber auch plattenförmige Elemente, die beispielsweise mehrschichtig aufgebaut sein können. Jedenfalls überspannt ein einzelnes Holzelement typischerweise den Bereich zwischen zwei Auflagern und es sind in der Regel mehrere Holzelemente nebeneinander angeordnet.

Es ist bereits bekannt, Gebäudedecken als sogenannte Verbunddecken auszuführen, bei denen typischerweise ein unterer Abschnitt aus Holz und ein darüberliegender Abschnitt aus Beton hergestellt ist. Ein Vorteil solcher Verbunddecken ist, dass die Holzschicht als verlorene Schalung dient und damit die Herstellung vereinfacht ist. Die Holzschicht stellt einen bauphysikalischen Vorteil für den unterhalb der Decke liegenden Raum dar. In Hinblick and Festigkeit und Steifigkeit nützen Verbunddecken die hohe Zugfestigkeit von Holz und die Tatsache, dass der gesamte Querschnitt des Holzes Zugkräfte übernehmen kann, was im Gegensatz zu einer reinen Betondecke ist, bei der Zugkräfte im Wesentlichen nur durch die Bewehrung aufgenommen werden können. Bei einer Verbunddecke wird das Holz im Wesentlichen auf Zug und der Beton im Wesentlichen auf Druck beansprucht, so dass die vorteilhaften Eigenschaften dieser Baustoffe optimal genutzt werden.

Die DE 198 18 525 A offenbart ein Holz-Beton-Verbundelement, bei dem eine Holzschicht aus einer Vielzahl von Kanthölzern zusammengesetzt ist, die über Verbindungselemente mit einer Betonschicht in Verbindung steht. Zusätzlich dazu sind Bewehrungselemente innerhalb der Betonschicht vorgesehen. Diese sind schon deswegen notwendig, um Risse in der Betonschicht durch das Schwinden während der Aushärtung zu vermeiden. Mit einer solchen Verbunddecke können die oben beschriebenen Vorteile erreicht werden. Die Festigkeit und insbesondere die Steifigkeit einer solchen Verbunddecke ist aber für manche Anwendungen unzureichend. Daher ist in manchen Fällen eine zu große Dicke der Materialschichten erforderlich, um die gegebenen Anforderungen zu erfüllen.

Ähnliche Varianten sind auch aus der WO 2009/150589 A, der EP 0 352 566 A und der DE 102 54 043 A bekannt.

Die CH 694 945 A5 offenbart ein Verfahren zur Herstellung von Verbunddecken gemäß dem Oberbegriff des Anspruchs 1 und eine Verbunddecke gemäß dem Oberbegriff des Anspruchs 6.

Ein besonderer Nachteil der bekannten Lösungen liegt darin, dass die Holzschicht aufgrund der mangelhaften Verbindung mit der Betonschicht auch zu einer Druckbelastung des Holzes kommt, die verglichen mit einer Zugbelastung typischerweise nur unzureichend aufgenommen werden kann.

Aufgabe der vorliegenden Erfindung ist es, diese Nachteile zu vermeiden und ein Verfahren zur Herstellung einer Verbunddecke und eine besondere Verbunddecke anzugeben, so dass die Festigkeit und Steifigkeit der Verbunddecke unter sonst gleichen Bedingungen gesteigert werden kann.

Erfindungsgemäß wird dies durch ein Verfahren erreicht, bei dem die Bewehrungselemente spielfrei mit den Verbindungselementen verbunden werden und dass ein Verbindungselement jeweils zur Verbindung von zwei unmittelbar benachbarten Holzelementen eingesetzt wird und dass ein Verbindungselement in eine Nut eingesetzt wird, die zwischen zwei unmittelbar benachbarten Holzelementen ausgebildet ist.

Die erfindungsgemäße Verbunddecke ist dadurch gekennzeichnet, dass die Bewehrungselemente unabhängig von der Betonschicht spielfrei mit den Verbindungselementen verbunden sind und dass ein Verbindungselement jeweils zur Verbindung von zwei unmittelbar benachbarten Holzelementen eingesetzt ist und dass ein Verbindungselement in eine Nut eingesetzt ist, die zwischen zwei unmittelbar benachbarten Holzelementen ausgebildet ist.

Der wesentliche Vorteil der vorliegenden Erfindung besteht darin, dass die Übertragung von Scherkräften zwischen Holz und Beton nicht nur durch die Verbindungselemente erfolgt, wie dies beim Stand der Technik der Fall ist, sondern auch durch die Bewehrungselemente, wobei die Verbindungselemente als Zwischenglieder wirken. Ein wesentlicher Aspekt der Erfindung ist dabei, dass die Verbindungselemente und die Bewehrungselemente direkt und ohne Möglichkeit einer Relativbewegung miteinander verbunden sind, so dass die Kraftübertragung bereits bei einer minimalen Verformung der Verbunddecke zu wirken beginnt. Im Fall einer indirekten Verbindung über die Betonschicht wie beim Stand der Technik kann eine begrenzte Relativbewegung Zwischen Holz und Beton stattfinden, ohne dass nennenswerte Scherkräfte übertragen werden. Dadurch können sich am Beginn einer Belastung die Holzschicht und die Betonschicht verformen, ohne dass nennenswerte Kräfte zwischen ihnen übertragen werden, was nicht nur zu einer verringerten Festigkeit, sondern auch zu einer erhöhten Durchbiegung unter Belastung führt.

Bei der erfindungsgemäßen Lösung findet eine solche Übertragung von Scherkräften an der Grenze zwischen Beton und Holz bereits bei minimaler Durchbiegung und daher bei minimaler Belastung statt. Daher kann die Verbunddecke im Prinzip wie ein homogener Träger behandelt werden, wenn man davon absieht, dass das Elastizitätsmodul in Dickenrichtung variieren kann.

Es ist auch ein wichtiger Aspekt der Erfindung, dass die Kräfte von der Holzschicht über die Verbindungselemente großflächig in die Betonschicht eingeleitet werden. Dadurch können die Materialien bestmöglich zur Optimierung der Tragkraft ausgenutzt werden. Die Holzschicht wird ausschließlich oder zumindest weit überwiegend auf Zug belastet, wobei der gesamte Querschnitt für die Aufnahme der Last zur Verfügung steht. Eine ungünstige Druckbeanspruchung wird dadurch vermieden.

Erfindungsgemäß wird ein Verbindungselement jeweils zur Verbindung von zwei unmittelbar benachbarten Holzelementen eingesetzt wird. Besonders vorteilhaft ist diese doppelte Verwendung der Verbindungselemente.

In diesem Zusammenhang ist es erfindungsgemäß so, dass ein Verbindungselement in eine Nut eingesetzt wird, die von zwei unmittelbar benachbarten Holzelementen ausgebildet ist. Dadurch wird eine Kraftübertragung zwischen einem Verbindungselement und den benachbarten Holzelementen nicht nur durch die Nägel oder Klammern erfolgt, mit denen die Verbindung hegestellt ist, sondern auch formschlüssig über die Flanken der Nut und das daran anliegende Verbindungselement.

Besonders bevorzugt ist es, wenn die Bewehrungselemente in Aufnahmenuten der Verbindungselemente eingesetzt werden. Dadurch kann insbesondere auf der Baustelle die Verbindung auf einfach Weise dadurch hergestellt werden, dass die Bewehrungselemente, typischerweise in der Form üblicher Baustahlgitter, auf die Verbindungselemente aufgelegt werden und in die Nuten eingeschlagen werden. Dabei ist es hilfreich, wenn die Aufnahmenuten benachbarter Verbindungselemente entsprechend ausgerichtet sind, so dass nur eine minimale Verformung der Baustahlgitter erforderlich ist, um die Verbindung herzustellen.

Eine besonders steife Struktur der Verbunddecke kann dadurch erreicht werden, dass ein Bewehrungselement jeweils mit mehreren Verbindungselementen verbunden wird.

Insbesondere bei Verwendung von einstückigen Vollholzbalken als Holzelemente kann es nach dem Auflegen zu geringfügigen Höhenabweichungen im mittleren Bereich der Decke dadurch kommen, dass die einzelnen Balken nicht völlig gerade sind. Eine vollständig ebene Deckenuntersicht kann insbesondere dadurch gewährleistet werden, dass die Holzelemente vor dem Befestigen der Verbindungselemente in Höhenrichtung ausgerichtet werden. Dies kann beispielsweise so durchgeführt werden, dass einzelne Balken, die nach unten vorragen, in der Mitte unterstellt werden, um sie geringfügig nach oben zu drücken.

Vorzugsweise ist vorgesehen, dass die Verbindungselemente mit den Holzelementen verklebt werden.

Bevorzugt werden die Holzelemente vor dem Aufbringen der Betonschicht mit einer hydrophoben Schutzschicht versehen. Dadurch kann eine wesentliche Reduktion der Wasseraufnahme der Holzelemente während der Herstellung erreicht werden, was die Gefahr von unerwünschten Verformungen verringert.

Es ist bevorzugt, den Aufbau der Verbunddecke weitgehend auf der Baustelle durchzuführen, d.h., dass zunächst die Holzelemente auf die Auflager aufgelegt werden, danach die Verbindungselemente angebracht werden und danach die Bewehrungselemente mit den Verbindungselementen verbunden werden, wonach die Betonschicht aufgebracht wird. Es ist allerdings auch möglich, Teile dieser Tätigkeiten in einem Werk vorzunehmen und die Verbunddecke halbfertig oder fertig auf die Baustelle zu liefern. So können beispielsweise mehrere Holzelemente bereits mit Verbindungselementen zu größeren Einheiten verbunden sein, wenn sie auf die Baustelle angeliefert werden. Gegebenenfalls können dann auch schon Bewehrungselemente oder sogar die Betonschicht aufgebracht sein. Auf diese Weise können die Arbeiten auf der Baustelle vereinfacht und beschleunigt werden.

Als besonders günstig hat es sich herausgestellt, wenn die Holzelemente als Vollholzbalken ausgebildet sind. Dadurch kann eine besonders kostengünstige Lösung erreicht werden.

Eine konstruktiv besonders begünstigte Ausführungsvariante der Erfindung ist dadurch gekennzeichnet, dass die Holzelemente an ihrer Oberseite abgeschrägt sind, so dass jeweils zwei benachbarte Holzelemente eine V-förmige in Längsrichtung verlaufende Nut ausbilden. Dadurch kann eine kraft- und formschlüssige Verbindung mit den Verbindungselementen erreicht werden. Dies ist insbesondere dann vorteilhaft, wenn die Verbindungselemente als V-förmige Profile ausgebildet sind.

Eine statisch besonders vorteilhafte Lösung sieht vor, dass die Verbindungselemente parallel zu den Holzelementen angeordnet sind. Dadurch können Schubkräfte über die gesamte Länge der Holzelemente an die Betonschicht übertragen werden.

Gemäß einer bevorzugten Ausführungsvariante der Erfindung sind die Verbindungselemente als Profile ausgebildet, die in Längsrichtung verlaufende Stege aufweisen, in denen Aufnahmenuten vorgesehen sind. Neben einer optimalen Kraftübertragung kann auf diese Weise auch der notwendige Abstand der Bewehrungselemente von der Begrenzung der Betonschicht sichergestellt werden. Besonders vorzugsweise weisen die in Längsrichtung verlaufenden Stege zwischen den Aufnahmenuten Ausnehmungen auf. Dadurch wird der Kraftschluss innerhalb des Betons zusätzlich verbessert.

Vorzugsweise sind die Bewehrungselemente als Baustahlgitter ausgebildet. Dadurch kann die Bewehrung einfach und in alle Richtungen wirkend hergestellt werden.

Eine besonders begünstigte Ausführungsvariante der Erfindung sieht vor, dass in den Holzelementen Einfräsungen an einer der Betonschicht zugewandten Fläche vorgesehen sind. Auf diese Weise werden die Schubkräfte zwischen den Holzelementen und der Betonschicht nicht nur über die Verbindungselemente übertragen, sondern auch direkt an der Begrenzungsfläche, so dass eine zusätzliche Erhöhung von Festigkeit und Biegesteifigkeit erreicht werden kann. Dabei ist es besonders vorteilhaft, wenn die Einfräsungen keilförmig ausgebildet sind. Die Keile sind insbesondere in den Endbereichen vorgesehen und zwar so, dass der Boden in Gebrauchslage zur Mitte hin ansteigt und an der dem Ende zugewandten Seite eine Abstützfläche vorgesehen ist, die die Schubkräfte von der Betonschicht bei Belastung der Verbunddecke aufnimmt. Dies ermöglicht insbesondere eine erhöhte Sicherheit im Brandfall, wenn die Verbindungselemente durch übermäßige Erwärmung versagen sollten.

Die oben erläuterten Einfräsungen stellen auch eine zusätzliche Sicherheit im Brandfall dar, falls die Verbindungselemente durch extreme Erhitzung nach längerer Feuereinwirkung zu versagen beginnen, da dann noch die Scherkräfte immer noch übertragen werden können.

Vorzugsweise ist zwischen zwei benachbarten Holzelementen ein Dichtelement vorgesehen. Damit kann verhindert werden, dass Betonwasser während der Herstellung durch den Zwischenraum zwischen zwei Holzelementen durchsickert und unschöne Verfärbungen auf der Untersicht erzeugt. Als Dichtelement wird beispielsweise eine Raupe aus brandhemmendem intumeszierendem Acryl auf den Boden der V-förmigen Nut aufgebracht.

Die Brandbeständigkeit kann insbesondere dadurch erhöht werden, dass zwischen zwei benachbarten Holzelementen ein Brandschutzelement vorgesehen ist. Dieses ist insbesondere intumeszierend ausgebildet, d.h. es schäumt bei Erhitzung auf und verhindert, dass Feuer in den Spalt zwischen zwei Holzelementen einbrennt und die Holzbalken vorzeitig zerstört oder die Verbindungselemente einer Erwärmung aussetzt, die zum Versagen führt.

In der Folge wird die vorliegende Erfindung anhand der in den Figuren dargestellten Ausführungsbeispiele näher erläutert. Es zeigen:
- Fig. 1: schematisch eine erste Ausführungsvariante einer erfindungsgemäßen Verbunddecke in einer Schrägansicht mit teilweise weggebrochenen Bauteilen;
- Fig. 2: ein Detail der Ausführungsvariante von Fig. 1;
- Fig. 3: ein weiteres Detail mit teilweise dargestellter Betonschicht;
- Fig. 4: eine Draufsicht auf die Verbunddecke der Fig. 1 bis Fig. 3;
- Fig. 5: schematisch eine erfindungsgemäße Verbunddecke der Fig. 1 bis Fig. 4 in einer Schrägansicht mit Auflagern;
- Fig. 6: ein weiteres Detail;
- Fig. 7: eine Schrägansicht einer zweiten Ausführungsvariante von unten;
- Fig. 8: die Ausführungsvariante von Fig. 7 in einer Stirnansicht; und
- Fig. 9: ein Detail einer weiteren Ausführungsvariante.

In Fig. 1 ist ein Abschnitt einer erfindungsgemäßen Verbunddecke mit teilweise weggelassen Bauteilen dargestellt.

Die Verbunddecke besteht aus mehreren Holzelementen 1, die als parallel zueinander angeordnete Holzbalken ausgeführt sind. Jeweils zwischen zwei Holzelementen 1 ist an der Oberseite ein Verbindungselement 2 vorgesehen, das als parallel zu den Holzelementen 1 verlaufendes Profil ausgebildet ist.

Bewehrungselemente 3 in der Form von Baustahlgittern sind mit den Verbindungselementen 2 so verbunden, dass die Bewehrungselemente 3 knapp oberhalb der Holzelemente 1 parallel zu diesen verlaufen.

Wie aus Fig. 3 ersichtlich, ist oberhalb der Holzelemente 1 eine Betonschicht 4 vorgesehen, die die Bewehrungselemente 3 umgibt. In der Darstellung von Fig. 3 ist diese vorne weggebrochen, um die übrigen Bauteile darstellen zu können.

Die Holzelemente 1 haben einen im Wesentlichen rechteckigen Querschnitt, wobei die oberen beiden Ecken abgeschrägt sind, so dass jeweils zwei benachbarte Holzelemente 1 eine V-förmige Nut 5 mit dreieckigem Querschnitt ausbilden. In diese Nut ist jeweils ein ebenso V-förmiges Profil mit Schenkeln 6a, 6b angepasst, das ein Verbindungselement 2 bildet. An den beiden Enden des Profils ist jeweils ein Steg 7 angeformt, der in Längsrichtung abwechselnd nach oben vorstehende Abschnitte 7a und dazwischen waagrecht abstehende Befestigungsabschnitte 7b aufweist.

Die Verbindungselemente 2 sind durch Nägel 8 mit den Holzelementen 1 verbunden, die einerseits schräg in die V-förmige Nut 5 und andererseits senkrecht durch die Befestigungsabschnitte 7b hindurch in die Holzelemente 1 getrieben sind. Alternativ sind auch Schrauben oder Klammern möglich. Zusätzlich dazu kann eine Verklebung der Verbindungselemente 2 mit den Holzelementen 1 vorgesehen sein.

In einer alternativen, hier nicht dargestellten und nicht erfindungsgemäßen Ausführungsvariante kann ein Verbindungselement 2 auch flach auf die Oberseite eines Holzelements 1 aufgesetzt werden, um die innige Verbindung des Holzelements 1 mit der Betonschicht zu gewährleisten.

An der Oberseite der nach oben vorstehenden Abschnitte 7a sind Aufnahmenuten 9 vorgesehen, in denen die Bewehrungselemente 3 klemmend aufgenommen sind, so dass diese auch schon vor Einbringen des Betons spielfrei mit den Verbindungselementen 2 und damit mit den Holzelementen 1 verbunden sind. Wesentlich für die Erfindung ist, dass durch die enge Passung stets Kraftschluss und Formschluss zwischen den Bewehrungselemente 3 und den Verbindungselementen 2 gegeben ist, so dass eine unmittelbare Kraftübertragung gewährleistet ist.

Die Bewehrungselemente werden bei der Herstellung typischerweise in die Aufnahmenuten 9 eingeschlagen.

Die Holzelemente 1 weisen Einfräsungen 10 auf, die an den der Betonschicht 4 zugewandten Oberseiten 11 in Endbereichen 12 der Holzelemente 1 eingearbeitet sind. Die Einfräsungen 10 sind keilförmig und weisen einen zur Mitte der Holzelemente 1 ansteigenden Boden 13 auf, so dass in Richtung der Enden 5 eine Abstützfläche 14 ausgebildet ist, auf die Scherkräfte aus der Betonschicht 4 übertragen werden können. Auf diese Weise kann sich die Betonschicht 4 bei Belastung auch über die in die Einfräsungen 10 vorstehenden Abschnitte an den Holzelementen 1 abstützen und so zusätzliche Scherkräfte übertragen. Dies Scherkräfte wirken nach außen, so dass die Abstützflächen 14 diese wirksam übertragen können.

Typischerweise ist die erfindungsgemäße Verbunddecke an ihren Enden auf nur in der Fig. 5 dargestellten Auflagern 15 gelagert.

Bei der in den Fig. 7 und Fig. 8 dargestellten Ausführungsvarianten ist zwischen zwei benachbarten Holzelementen 1 ein Brandschutzelement 17 in der Form einer Feder eingelegt, das verhindert, dass sich ein Feuer von der Untersicht 16 her zwischen den beiden Holzelementen 1 rasch nach oben ausbreitet. Bevorzugterweise ist das Brandschutzelement 17 intumeszierend ausgebildet.

Alternativ oder zusätzlich kann ein Dichtelement 18 im Bereich des Bodens der Nut 5 vorgesehen sein, das verhindert, dass Betonwasser beim Aufbringen des Betons zwischen den beiden Holzelementen 1 nach unten sickert und die Untersicht 16 durch Verfärbungen beeinträchtigt. Auch dieses Dichtelement 18 kann einen intumeszierenden Abschnitt aufweisen, um zusätzlich Brandschutz zu bieten. Alternativ kann das Dichtelement 18 in der Form einer Raupe aus Dichtmaterial am Boden der Nut 5 angeordnet sein.

Die in der Fig. 9 dargestellte Ausführungsvariante unterscheidet sich nur in der Ausgestaltung der Verbindungselemente 2, weshalb nur ein solches dargestellt ist. Es sind dabei nur die nach oben vorstehenden Abschnitte 7a ausgeführt, nicht jedoch waagrecht abstehende Befestigungsabschnitte. Somit liegen zwischen den nach oben vorstehenden Abschnitten 7a und damit auch zwischen den Aufnahmenuten 9 Ausnehmungen 19 vor, die einen durchgängigen Kraftschluss im Beton auch quer zu den Verbindungselementen 2 gewährleisten.

Die Herstellung der Verbunddecke kann erfolgen, indem die Holzelemente 1 einzeln auf Auflagern 15 aufgelegt werden und danach die Verbindungselemente 2 und die Bewehrungselemente 3 aufgebracht werden, wonach die Betonschicht 4 hergestellt wird. Es kann aber auch eine Vorfertigung erfolgen, so dass bereits mehrere miteinander verbundene Holzelemente 1 auf die Auflager 15 aufgelegt werden und danach wobei die Verbindungselemente 2 und die Bewehrungselemente 3 bereits montiert sind. Auch die Betonschicht 4 kann gegebenenfalls schon aufgebracht und ausgehärtet sein.

## Patentansprüche

1. Verfahren zur Herstellung von Verbunddecken, bei dem Holzelemente (1) unmittelbar nebeneinander auf Auflagern aufgelegt und miteinander verbunden werden, wobei durch Aufbringen einer Betonschicht (4) eine Verbunddecke hergestellt wird und wobei Verbindungselemente (2) auf den Holzelementen (1) befestigt werden und danach Bewehrungselemente (3) auf die Verbindungselemente (2) aufgelegt werden, **dadurch gekennzeichnet, dass** die Bewehrungselemente (3) spielfrei mit den Verbindungselementen (2) verbunden werden und dass ein Verbindungselement (2) jeweils zur Verbindung von zwei unmittelbar benachbarten Holzelementen (1) eingesetzt wird und dass ein Verbindungselement (2) in eine Nut (5) eingesetzt wird, die zwischen zwei unmittelbar benachbarten Holzelementen (1) ausgebildet ist.

2. Verfahren nach Anspruch 1, **dadurch gekennzeichnet, dass** die Bewehrungselemente (3) in Aufnahmenuten (9) der Verbindungselemente (2) eingesetzt werden.

3. Verfahren nach Anspruch 1 oder 2, **dadurch gekennzeichnet, dass** die Holzelemente (1) vor dem Befestigen der Verbindungselemente (2) in Höhenrichtung ausgerichtet werden.

4. Verfahren nach einem der Ansprüche 1 bis 3, **dadurch gekennzeichnet, dass** die Verbindungselemente (2) nach Auflegen auf die Auflager (15) an den Holzelementen (1) angebracht werden.

5. Verfahren nach einem der Ansprüche 1 bis 4, **dadurch gekennzeichnet, dass** zwischen die Holzelemente (1) ein Dichtelement eingebracht wird, und/oder dass zwischen die Holzelemente (1) ein Brandschutzelement eingebracht wird.

6. Verbunddecke, mit mehreren unmittelbar nebeneinander angeordneten Holzelementen (1), mit einer Betonschicht, die auf den Holzelementen (1) angeordnet ist und die mit Bewehrungselementen (3) versehen ist, wobei auf den Holzelementen (1) Verbindungselemente (2) angebracht sind, **dadurch gekennzeichnet, dass** die Bewehrungselemente (3) unabhängig von der Betonschicht (4) spielfrei mit den Verbindungselementen (2) verbunden sind und dass ein Verbindungselement (2) jeweils zur Verbindung von zwei unmittelbar benachbarten Holzelementen (1) eingesetzt ist und dass ein Verbindungselement (2) in eine Nut (5) eingesetzt ist, die zwischen zwei unmittelbar benachbarten Holzelementen (1) ausgebildet ist.

7. Verbunddecke nach Anspruch 6, **dadurch gekennzeichnet, dass** die Holzelemente (1) als Vollholzbalken ausgebildet sind.

8. Verbunddecke nach Anspruch 6 oder 7, **dadurch gekennzeichnet, dass** die Holzelemente (1) an ihrer Oberseite abgeschrägt sind, so dass jeweils zwei benachbarte Holzelemente (1) eine V-förmige in Längsrichtung verlaufende Nut (6) ausbilden und vorzugsweise die Verbindungselemente (2) als V-förmige Profile ausgebildet sind.

9. Verbunddecke nach einem der Ansprüche 6 bis 8, **dadurch gekennzeichnet, dass** die Verbindungselemente (2) parallel zu den Holzelementen (1) angeordnet sind.

10. Verbunddecke nach einem der Ansprüche 6 bis 9, **dadurch gekennzeichnet, dass** die Verbindungselemente (2) als Profile ausgebildet sind, die in Längsrichtung verlaufende Stege (7) aufweisen, in denen Aufnahmenuten (9) vorgesehen sind und vorzugsweise die in Längsrichtung verlaufenden Stege (7) zwischen den Aufnahmenuten (9) Ausnehmungen (19) aufweisen.

11. Verbunddecke nach einem der Ansprüche 6 bis 10, **dadurch gekennzeichnet, dass** in den Holzelementen (1) Einfräsungen (10) an einer der Betonschicht (4) zugewandten Fläche (11) vorgesehen sind und vorzugsweise die Einfräsungen (10) keilförmig ausgebildet sind.

12. Verbunddecke nach Anspruch 11, **dadurch gekennzeichnet, dass** die Einfräsungen (10) jeweils in Endbereichen (12) der Holzelemente (1) vorgesehen sind.

13. Verbunddecke nach einem der Ansprüche 6 bis 12, **dadurch gekennzeichnet, dass** die Verbindungselemente (2) mit den Holzelementen (1) verklebt sind.

14. Verbunddecke nach einem der Ansprüche 6 bis 13, **dadurch gekennzeichnet, dass** die Verbindungselemente (2) durch Nägel, Klammern oder Schrauben mit den Holzelementen (1) verbunden sind.

15. Verbunddecke nach einem der Ansprüche 6 bis 14, **dadurch gekennzeichnet, dass** zwischen zwei benachbarten Holzelementen (1) ein Dichtelement (18) vorgesehen ist.

## Claims

1. Method for producing composite floors, in which timber elements (1) are placed directly adjacent to one another on supports and are connected to one another, wherein a composite floor is produced by applying a concrete layer (4), and wherein connecting elements (2) are fastened to the timber elements (1) and then reinforcing elements (3) are placed on the connecting elements (2), **characterised in that** the reinforcing elements (3) are connected to the connecting elements (2) without play, and **in that** a connecting element (2) is used in each case for connecting two directly adjacent timber elements (1) and **in that** a connecting element (2) is inserted into a groove (5) which is formed between two directly adjacent timber elements (1).

2. Method according to claim 1, **characterised in that** the reinforcing elements (3) are inserted into receiving grooves (9) of the connecting elements (2).

3. Method according to claim 1 or 2, **characterised in that** the timber elements (1) are aligned in the height direction before the fastening of the connecting elements (2).

4. Method according to one of claims 1 to 3, **characterised in that** the connecting elements (2) are attached to the timber elements (1) after being placed on the supports (15).

5. Method according to one of claims 1 to 4, **characterised in that** a sealing element is inserted between the timber elements (1), and/or **in that** a fire protection element is inserted between the timber elements (1).

6. Composite floor, having several timber elements (1) arranged directly adjacent to each other, having a concrete layer which is arranged on the timber elements (1) and which is provided with reinforcing elements (3), wherein connecting elements (2) are attached to the timber elements (1), **characterised in that** the reinforcing elements (3) are connected to the connecting elements (2) without play independently of the concrete layer (4), and **in that** a connecting element (2) is used in each case for connecting two directly adjacent timber elements (1), and **in that** a connecting element (2) is inserted into a groove (5) which is formed between two directly adjacent timber elements (1).

7. Composite floor according to claim 6, **characterised in that** the timber elements (1) are formed as solid wooden beams.

8. Composite floor according to claim 6 or 7, **characterised in that** the timber elements (1) are beveled on their upper side so that in each case two adjacent timber elements (1) form a V-shaped groove (6) extending in the longitudinal direction and preferably the connecting elements (2) are designed as V-shaped profiles.

9. Composite floor according to one of claims 6 to 8, **characterised in that** the connecting elements (2) are arranged parallel to the timber elements (1).

10. Composite floor according to one of the claims 6 to 9, **characterised in that** the connecting elements (2) are designed as profiles which comprise webs (7) extending in the longitudinal direction in which receiving grooves (9) are provided and preferably the webs (7) extending in the longitudinal direction have recesses (19) between the receiving grooves (9).

11. Composite floor according to one of claims 6 to 10, **characterised in that** milled grooves (10) are provided in the timber elements (1) on a surface (11) facing the concrete layer (4) and preferably the milled grooves (10) are of wedge-shaped design.

12. Composite floor according to claim 11, **characterised in that** the milled grooves (10) are provided in each case in end regions (12) of the timber elements (1).

13. Composite floor according to one of claims 6 to 12, **characterised in that** the connecting elements (2) are glued to the timber elements (1).

14. Composite floor according to one of claims 6 to 13, **characterised in that** the connecting elements (2) are connected to the timber elements (1) by nails, staples or screws.

15. Composite floor according to one of claims 6 to 14, **characterised in that** a sealing element (18) is provided between two adjacent timber elements (1).

## Revendications

1. Procédé de fabrication de planchers composites selon lequel on dispose des éléments en bois (1), directement les uns des autres sur des supports et on les relie entre eux, et en appliquant une couche de béton (4) on réalise un plancher composite, les éléments de liaison (2) étant fixés aux éléments en bois (1) et ensuite les éléments d'armement (3) sont placés sur les éléments de liaison (2),
procédé **caractérisé en ce que**
les éléments d'armement (3) sont reliés sans jeu aux éléments de liaison (2) et,
les éléments de liaison (2) sont utilisés pour relier respectivement, directement deux éléments en bois (1) voisins et,
on place un élément de liaison (2) dans la rainure (5) entre deux éléments en bois (1) directement adjacents.

2. Procédé selon la revendication 1,
**caractérisé en ce que**
on place les éléments d'armement (3) dans des rainures réceptrices (9) des éléments de liaison (2).

3. Procédé selon la revendication 1 ou 2,
**caractérisé en ce que**
on aligne en hauteur les éléments en bois (1) avant de fixer les éléments de liaison (2).

4. Procédé selon l'une des revendications 1 à 3,
**caractérisé en ce que**
on applique les éléments de liaison (2) sur les éléments en bois (1) après mise en place sur les supports (15).

5. Procédé selon l'une des revendications 1 à 4,
**caractérisé en ce que**
on introduit un élément d'étanchéité entre les éléments en bois (1) et/ou un élément anti-incendie entre les éléments en bois (1).

6. Plancher composite comportant plusieurs éléments en bois (1) directement juxtaposés, une couche en béton sur les éléments en bois (1) et muni d'éléments d'armement (3),
des éléments de liaison (2) étant prévus sur les éléments en bois (1), plancher **caractérisé en ce que**
les éléments d'armement (3) sont reliés aux éléments de liaison (2) indépendamment de la couche de béton (4), sans jeu, et,
les éléments de liaison (2) sont utilisés respectivement pour relier deux éléments en bois (1) directement voisins et,
un élément de liaison (2) se place dans une rainure (5) entre deux éléments en bois (1) directement voisins.

7. Plancher composite selon la revendication 6,
**caractérisé en ce que**
les éléments en bois (1) sont des poutres en bois plein.

8. Plancher composite selon la revendication 6 ou 7,
**caractérisé en ce que**
les éléments en bois (1) ont un côté supérieur en biais de façon que chaque fois deux éléments en bois (1) voisins forment une rainure (6) en V, orientée dans la direction longitudinale et de préférence les éléments de liaison (2) sont des profilés en forme de V.

9. Plancher composite selon l'une des revendications 6 à 8,
**caractérisé en ce que**
les éléments de liaison (2) sont installés parallèlement aux éléments en bois (1).

10. Plancher composite selon l'une des revendications 6 à 9,
**caractérisé en ce que**
les éléments de liaison (2) sont des profilés qui ont des branches (7) dans la direction longitudinale, munies d'encoches réceptrices (9) et de préférence les branches (7) ont des évidements (19) dans la direction longitudinale entre les encoches réceptrices (9).

11. Plancher composite selon l'une des revendications 6 à 10,
**caractérisé en ce que**
des parties fraisées (10) sont réalisées dans les éléments en bois (1) dans la surface (11) tournée vers la couche de béton (4) et, de préférence, les parties fraisées (10) ont une forme de coin.

12. Plancher composite selon la revendication 11,
**caractérisé en ce que**
les parties fraisées (10) sont prévues respectivement dans les zones d'extrémité (12) des éléments en bois (1).

13. Plancher composite selon l'une des revendications 6 à 12,
**caractérisé en ce que**
les éléments de liaison (2) sont collés aux éléments en bois (1).

14. Plancher composite selon l'une des revendications 6 à 13,
**caractérisé en ce que**
les éléments de liaison (2) sont reliés aux éléments en bois (1) avec des clous, des pinces ou des vis.

15. Plancher composite selon l'une des revendications 6 à 14,
**caractérisé en ce que**
un élément d'étanchéité (18) est prévu entre deux éléments en bois (1) voisins.
